# EUROPÄISCHE PATENTSCHRIFT

(11) **EP 3 001 411 B1**
(45) Veröffentlichungstag und Bekanntmachung des Hinweises auf die Patenterteilung: **06.04.2022**
(21) Anmeldenummer: 15178023.6
(22) Anmeldetag: 23.07.2015
(51) Int. Cl.: G10K 11/178, F01N 1/06

(54) **ÜBERLASTUNGSSCHUTZ FÜR EINEN AKTOR EINES SYSTEMS ZUR BEEINFLUSSUNG VON IN EINER ABGASANLAGE GEFÜHRTEM SCHALL**
OVERLOAD PROTECTION FOR AN ACTUATOR OF A SYSTEM FOR CONTROLLING SOUND PROPAGATING THROUGH AN EXHAUST SYSTEM
PROTECTION CONTRE LES SURCHARGES POUR UN ACTEUR D'UN SYSTEME DESTINE A INFLUENCER UN BRUIT TRANSPORTE DANS UNE INSTALLATION DE GAZ D'ECHAPPEMENT

(30) Priorität: 25.09.2014 DE 102014113940
(43) Veröffentlichungstag der Anmeldung: 30.03.2016
(73) Patentinhaber: Purem GmbH, 66539 Neunkirchen (DE)
(72) Erfinder: Hölsch, Ralf, 78736 Epfendorf (DE); Pommerer, Michael, 73066 Uhingen (DE)
(74) Vertreter: Diehl & Partner

(56) Entgegenhaltungen:
- EP-A1- 2 701 143
- WO-A1-2016/134802
- DE-A1-102012 018 320
- JP-A- 2000 130 145
- JP-A- 2001 280 113
- JP-B2- 3 655 006
- US-A1- 2001 036 281
- US-A1- 2012 308 023
- US-A1- 2013 013 147
- US-A1- 2014 274 198

## Beschreibung

Die Erfindung betrifft einen Schutz eines Aktors eines Systems zur Beeinflussung von in einer Abgasanlage eines verbrennungsmotorisch betriebenen Fahrzeugs geführtem Schall vor mechanischer Überlastung.

Abgasanlagen für Verbrennungskraftmaschinen sind herkömmlich aus passiven Komponenten aufgebaut, die in allen Betriebssituationen insgesamt von Abgas durchströmt werden und zusammen die Abgasanlage bilden. Bei diesen Komponenten kann es sich neben Leitungsstücken beispielsweise um einen Turbolader, einen Katalysator oder einen Schalldämpfer handeln.

In jüngerer Zeit wurde begonnen, Abgasanlagen um Systeme zur aktiven Beeinflussung von in der Abgasanlage geführtem, auf den Betrieb einer Verbrennungskraftmaschine zurückzuführenden Abgasgeräusch zu ergänzen. Derartige Systeme prägen dem in der Abgasanlage geführten, von der Verbrennungskraftmaschine erzeugten Abgasgeräusch eine charakteristische Geräuschentwicklung auf, welche zum Image eines jeweiligen Herstellers passen und Kunden ansprechen soll. Hierfür werden den in der Abgasanlage geführten Schallwellen, die auf den Betrieb der Verbrennungskraftmaschine zurückzuführen sind (Abgasgeräuschen), im Inneren der Abgasanlage künstlich erzeugte Schallwellen überlagert.

Dies erfolgt dadurch, dass ein Schallerzeuger vorgesehen ist, der mit der Abgasanlage in Fluidverbindung steht und so Schall in das Innere des Abgasanlage einstrahlt. Dieser künstlich erzeugte Schall und der von der Verbrennungskraftmaschine erzeugte Schall überlagern sich und treten gemeinsam durch ein Endrohr der Abgasanlage aus. Derartige Systeme können auch zur Schalldämpfung eingesetzt werden. Zum Erzielen einer vollständigen destruktiven Interferenz der Schallwellen des in der Abgasanlage geführten Abgasgeräuschs und des vom Schallerzeuger erzeugten Schalls müssen die vom Lautsprecher herrührenden Schallwellen nach Amplitude und Frequenz den in der Abgasanlage geführten Schallwellen entsprechen, relativ zu diesen jedoch eine Phasenverschiebung von 180 Grad aufweisen. Entsprechen sich die in der Abgasanlage geführten Schallwellen des Abgasgeräuschs und die vom Lautsprecher erzeugten Schallwellen zwar in der Frequenz, und weisen sie relativ zueinander eine Phasenverschiebung von 180 Grad auf, entsprechen sich die Schallwellen aber nicht in der Amplitude, kommt es nur zu einer Abschwächung der in der Abgasanlage geführten Schallwellen des Abgasgeräuschs.

Eine Abgasanlage mit einem System zur aktiven Beeinflussung von in der Abgasanlage geführtem Schall aus dem Stand der Technik wird nachfolgend unter Bezugnahme auf die Figuren 1 und 2 beschrieben:
Eine Abgasanlage 4 mit einem System 7 zur aktiven Beeinflussung von in der Abgasanlage 4 geführtem Schall weist einen Schallerzeuger 3 in Form eines schallisolierten Gehäuses auf, welches einen Lautsprecher 2 enthält und im Bereich eines Endrohrs 1 über eine Schallleitung an die Abgasanlage 4 angebunden ist. Das Endrohr 1 weist eine Mündung 8 auf, welche in der Abgasanlage 4 geführtes Abgas und in der Abgasanlage 4 geführten Luftschall nach außen abgibt. An dem Endrohr 1 ist ein Fehlermikrofon 5 vorgesehen. Das Fehlermikrofon 5 misst Schall im Inneren des Endrohrs 1. Diese Messung mittels des Fehlermikrofons 5 erfolgt in einem Abschnitt stromabwärts eines Bereichs, in dem die Schallleitung in die Abgasanlage 4 mündet und damit die fluide Anbindung zwischen Abgasanlage 4 und Schallerzeuger 3 bereitgestellt wird. Dabei ist der Begriff "stromabwärts" auf die Strömungsrichtung des Abgases im Endrohr 1 der Abgasanlage 4 bezogen. Die Strömungsrichtung des Abgases ist in Figur 2 durch Pfeile gekennzeichnet. Zwischen dem Bereich der fluiden Anbindung zwischen Abgasanlage 4 und Schallerzeuger 3 und der Verbrennungskraftmaschine 6 können weitere Komponenten der Abgasanlage 4, wie beispielsweise ein Katalysator und ein Schalldämpfer, vorgesehen sein (nicht gezeigt). Der Lautsprecher 2 und das Fehlermikrofon 5 sind jeweils elektrisch mit einer Steuerung 9 verbunden. Weiter ist die Steuerung 9 über einen CAN-Bus mit einer Motorsteuerung 6' eines Verbrennungsmotors 6 verbunden. Der Verbrennungsmotor 6 weist weiter eine Ansauganlage 6" auf. Anhand von durch das Fehlermikrofon 5 gemessenem Schall und von über den CAN-Bus empfangenen Betriebsparametern des Verbrennungsmotors 6 berechnet die Steuerung 9 für den Lautsprecher 2 ein Steuersignal, welches bei Überlagerung mit dem im Inneren des Endrohrs 1 der Abgasanlage 4 geführten Schall ein angestrebtes Gesamtgeräusch erzeugt, und gibt dieses an den Lautsprecher 2 aus. Dabei kann die Steuerung beispielsweise einen Filtered-x Least mean squares (FxLMS) Algorithmus verwenden, und versuchen, ein mittels des Fehlermikrofons gemessenes Fehlersignal durch Ausgabe von Schall über den Lautsprecher auf Null (im Falle der Schallauslöschung) oder einen vorgegebenen Schwellwert (im Falle der Schallbeeinflussung) zu regeln.

Bei herkömmlichen Systemen zur aktiven Beeinflussung von in Abgasanlagen geführtem Schall ist es nachteilig, dass die zur Erzeugung des Schalls im Schallerzeuger verwendeten Aktoren (z. B. Tauchspulenlautsprecher) empfindlich gegen mechanische Überlastung sind. Aufgrund der von den Aktoren bereitzustellenden hohen Schalldrücke sind die Aktoren bereits bei normalem Betrieb einer hohen mechanischen Belastung ausgesetzt. Diese wird dadurch verstärkt, dass zusätzlich das in der Abgasanlage geführte Abgas auf die Aktoren drückt. Normalerweise wird das in der Abgasanlage geführte Abgas über die Mündung des Endrohres abgeführt, so dass der aufgrund des in der Abgasanlage geführten Abgases auf die Aktoren wirkende Druck nicht zu hoch ist. Wird die Mündung des Endrohres jedoch vorübergehend oder dauerhaft verstopft (was beispielsweise beim Durchfahren von Pfützen oder Schneewehen oder durch fehlerhaftes Lösen von Dämmwolle eines passiven Schalldämpfers der Fall sein kann), so wirkt der gesamte Druck des in der Abgasanlage geführten Abgases auf die Aktoren. Hierdurch können die Aktoren dauerhaft geschädigt und damit zerstört werden. Weiter sind die zur Erzeugung des Schalls im Schallerzeuger verwendeten Aktoren empfindlich gegen thermische Überlastung, was aber nicht Gegenstand der vorliegenden Anmeldung ist.

Zur Vermeidung einer mechanischen oder thermischen Beschädigung eines Aktors eines Systems zur aktiven Beeinflussung von in Abgasanlagen geführtem Schall ist es beispielsweise aus der DE 10 2011 117 495.1 bekannt, ein dem Aktor zugeführtes Steuersignal so zu verändern, dass der Aktor ohne Gefahr einer Beschädigung des Aktors mit dem Steuersignal betrieben werden kann. Hierzu wird ein mathematisches Modell des Aktors verwendet. Die vorbekannte Lösung ist jedoch nur geeignet, eine Überlastung des Aktors zu vermeiden, die auf das jeweils verwendete Steuersignal alleine zurückzuführen ist, nicht jedoch, eine Überlastung des Aktors zu vermeiden, die infolge eines übermäßigen Abgasdruckes in der Abgasanlage auftritt.

Aus den Offenlegungsschriften US 2001/036281 A1 und US 2013/013147 A1 sind die Merkmale des Oberbegriffs des unabhängigen Anspruchs 1 bekannt. Es ist Aufgabe der vorliegenden Erfindung, ein System zur aktiven Beeinflussung von in Abgasanlagen geführtem Schall bereitzustellen, bei welchem das Risiko einer mechanischen Beschädigung eines zur Erzeugung des Schalls verwendeten Aktors des Systems infolge eines übermäßigen Abgasdruckes in der Abgasanlage vermieden werden kann.

Die vorstehende Aufgabe wird durch die Kombination der Merkmale der unabhängigen Ansprüche gelöst. Bevorzugte Weiterbildungen finden sich in den abhängigen Ansprüchen.

Ausführungsformen eines Systems zur aktiven Beeinflussung von in einer Abgasanlage geführtem Schall weisen eine Steuerung, wenigstens einen Schallerzeuger und wenigstens einen Aktor auf. Der Schallerzeuger ist dazu ausgebildet, mit der Abgasanlage in Fluidverbindung gebracht zu werden. Der wenigstens eine Aktor ist in dem wenigstens einen Schallerzeuger angeordnet und zum Empfang von Steuersignalen mit der Steuerung verbunden. In jedem Schallerzeuger kann ein oder mehr als ein Aktor angeordnet sein. Weiter ist der wenigstens eine Aktor in Abhängigkeit eines von der Steuerung empfangenen Steuersignals zum Erzeugen von Schall in dem Schallerzeuger ausgebildet. Die Steuerung ist ausgebildet, ein Steuersignal zu erzeugen und an den wenigstens einen Aktor auszugeben. Das Steuersignal ist geeignet, den im Inneren der Abgasanlage geführten Schall zumindest teilweise oder vollständig auszulöschen, wenn der wenigstens eine Aktor mit dem Steuersignal betrieben wird.

Gemäß einer nicht-erfindungsgemäßen Ausführungsform, die jedoch mit den nachfolgenden erfindungsgemäßen

Ausführungsformen kombiniert werden kann, weist das System weiter ein Fehlermikrofon auf, welches mit der Steuerung verbunden und an einer bezüglich der Abgasströmung im Bereich der fluiden Anbindung zwischen Schallerzeuger und Abgasanlage gelegenen Stelle der Abgasanlage anordenbar ist. Dabei bedeutet "im Bereich der fluiden Anbindung zwischen Schallerzeuger und Abgasanlage gelegenen Stelle", dass die Stelle, an welcher die fluide Anbindung erfolgt und der Schall zumindest teilweise ausgelöscht wird, von dem Fehlermikrofon bezüglich der Strömungsrichtung des Abgases stromaufwärts um nicht mehr als das Zehnfache und insbesondere um nicht mehr als das Fünffache und weiter insbesondere um nicht mehr als das Doppelte des maximalen Durchmessers der Abgasanlage an der Stelle, an welcher der Schall durch das Fehlermikrofon gemessen wird, entlang der Strömungsrichtung des Abgases beabstandet ist. Das Fehlermikrofon ist ausgebildet, Schall in der Abgasanlage zu messen und einen entsprechenden Messwert an die Steuerung auszugeben. Die Steuerung ist dann weiter ausgebildet, eine Erzeugung des Steuersignals zu unterbrechen und/oder eine Ausgabe des Steuersignals an den wenigstens einen Aktor zu unterbrechen und/oder einen Pegel des an den wenigstens einen Aktor ausgegebenen Steuersignals um wenigstens 30 % oder wenigstens 60 % zu reduzieren, wenn ein über eine Zeitspanne von wenigstens 0,2 Sekunden gebildeter Mittelwert über die von dem Fehlermikrofon ausgegebenen Messwerte wenigstens 5 % oder wenigstens 10 % über einem vorgegebenen Schall-Schwellwert liegt.

Durch einen gestiegenen Abgasdruck ändert sich das vom Fehlermikrofon ausgegebene Signal in einer Weise, dass der Mittelwert der Messwerte über eine Zeitspanne von wenigstens 0,2 Sekunden gegenüber dem Mittelwert der Messwerte über eine Zeitspanne von wenigstens 0,2 Sekunden bei normalem Druck erhöht ist. Auf diese Weise lässt sich alleine durch Verwendung des häufig ohnehin vorhandenen Fehlermikrofons und damit ohne zusätzliche Komponenten darauf schließen, dass sich der Abgasdruck verändert hat. Dies erlaubt es, eine Erzeugung und Ausgabe des Steuersignals an den wenigstens einen Aktor in Abhängigkeit von dem Abgasdruck vorzunehmen. Auf diese Weise kann eine mechanische Überlastung des Aktors bei zu hohem Abgasdruck beispielsweise dadurch vermieden werden, dass auf eine zusätzliche mechanische Belastung durch Beaufschlagung mit dem Steuersignal verzichtet oder ein Pegel des Steuersignals herabgesetzt wird.

Gemäß einer Ausführungsform, die auch mit der vorstehenden und den nachfolgenden Ausführungsformen kombiniert werden kann, weist das System weiter einen Temperatursensor auf, welcher mit der Steuerung verbunden und in der Abgasanlage anordenbar ist. Der Temperatursensor ist ausgebildet, die Temperatur des in der Abgasanlage geführten Abgases zu messen und einen entsprechenden Messwert an die Steuerung auszugeben. Die Steuerung ist dann weiter ausgebildet, eine Erzeugung des Steuersignals zu unterbrechen und/oder eine Ausgabe des Steuersignals an den wenigstens einen Aktor zu unterbrechen und/oder einen Pegel des an den wenigstens einen Aktor (20) ausgegebenen Steuersignals um wenigstens 30 % oder wenigstens 60 % zu reduzieren, wenn die von dem Temperatursensor gemessene Temperatur des in der Abgasanlage geführten Abgases um mehr als 10° C pro Sekunde oder um mehr als 20° C pro Sekunde ansteigt oder abfällt.

Die Temperatur im Abgasstrang steigt schlagartig an, wenn das Ausströmen des Abgases verhindert oder nur verändert wird. Auf diese Weise lässt sich alleine durch Verwendung des häufig ohnehin vorhandenen Temperatursensors und damit ohne zusätzliche Komponenten auf einen veränderten Abgasdruck schließen. Dies erlaubt es, eine Erzeugung und Ausgabe des Steuersignals an den wenigstens einen Aktor in Abhängigkeit von dem Abgasdruck vorzunehmen. Auf diese Weise kann eine mechanische Überlastung des Aktors bei zu hohem Abgasdruck beispielsweise dadurch vermieden werden, dass auf eine zusätzliche mechanische Belastung durch Beaufschlagung mit dem Steuersignal verzichtet oder ein Pegel des Steuersignals herabgesetzt wird. Weiter fällt die Temperatur im Abgasstrang schlagartig ab, wenn (z. B. beim Durchqueren eines Flussbettes) Wasser in die Abgasanlage einströmt. Auch hier kann eine mechanische Belastung des Aktors reduziert werden, indem bei einem schlagartigen Abfall der Temperatur im Abgasstrang auf eine zusätzliche mechanische Belastung des Aktors durch Beaufschlagung mit dem Steuersignal verzichtet oder ein Pegel des Steuersignals herabgesetzt wird.

Gemäß einer Ausführungsform, die auch mit den vorstehenden und nachfolgenden Ausführungsformen kombiniert werden kann, weist das System weiter eine Impedanzmessbrücke auf, welche mit der Steuerung und einem Aktor verbunden ist. Die Impedanzmessbrücke ist ausgebildet, die elektrische Impedanz des wenigstens einen Aktors zu bestimmen und einen entsprechenden Messwert an die Steuerung auszugeben. Dabei kann die Impedanzmessbrücke auch in die Steuerung integriert sein, d. h. es kann sich bei der Impedanzmessbrücke und der Steuerung um unterschiedliche Elemente oder um ein einziges integriertes Element handeln. Die Steuerung ist dann weiter ausgebildet, eine Erzeugung des Steuersignals zu unterbrechen und/oder eine Ausgabe des Steuersignals an den wenigstens einen Aktor zu unterbrechen und/oder einen Pegel des an den wenigstens einen Aktor ausgegebenen Steuersignals um wenigstens 30 % oder wenigstens 60 % zu reduzieren, wenn die von der Impedanzmessbrücke bestimmte Impedanz des Aktors um mehr als 5 % oder um mehr als 10 % von einem vorgegebenen Impedanz-Schwellwert abweicht. Bei der Impedanz kann es sich um die elektrische Impedanz des Aktors oder die akustische Impedanz des Aktors handeln. Die elektrische Impedanz kann von einer separaten Impedanzmessbrücke oder einer in die Steuerung integrierten Impedanzmessbrücke direkt gemessen werden. Die akustische Impedanz kann von der Steuerung beispielsweise durch Vergleich der an den wenigstens einen Aktor ausgegebenen Steuersignale mit von einem Fehlermikrofon gemessenen Signalen bestimmt werden. Der Impedanz-Schwellwert der Impedanz kann empirisch bestimmt werden. Dabei können für unterschiedliche Betriebszustände eines die Abgasanlage mit Abgas beaufschlagenden Verbrennungsmotors unterschiedliche Impedanz-Schwellwerte bestimmt werden.

Die Impedanz eines Aktors ist von den Abstrahlbedingungen des Aktors abhängig. Die Abstrahlbedingungen ändern sich, wenn die Abgasanlage verstopft ist. Eine Änderung der Impedanz kann von der Steuerung oder einer separaten oder integrierten Impedanzmessbrücke bestimmt werden. Auf diese Weise lässt sich ohne zusätzliche Komponenten feststellen, dass die Abgasanlage ganz oder teilweise verstopft ist, was auf einen erhöhten Abgasdruck schließen lässt. Dies erlaubt es, eine Erzeugung und Ausgabe des Steuersignals an den wenigstens einen Aktor in Abhängigkeit von dem Abgasdruck vorzunehmen. Auf diese Weise kann eine mechanische Überlastung des Aktors bei zu hohem Abgasdruck beispielsweise dadurch vermieden werden, dass auf eine zusätzliche mechanische Belastung durch Beaufschlagung mit dem Steuersignal verzichtet oder ein Pegel des Steuersignals herabgesetzt wird.

Gemäß einer Ausführungsform, die auch mit den vorstehenden und der nachfolgenden Ausführungsform kombiniert werden kann, weist das System weiter ein Bussystem auf, welches mit der Steuerung verbunden und mit einer Motorsteuerung eines Verbrennungsmotors verbindbar ist. Das Bussystem ist ausgebildet, einen von der Motorsteuerung ausgegebenen Drehzahlwert und/oder einen Drehmomentwert des Verbrennungsmotors zu empfangen und an die Steuerung auszugeben. Die Steuerung ist dann weiter ausgebildet, eine Erzeugung des Steuersignals zu unterbrechen und/oder eine Ausgabe des Steuersignals an den wenigstens einen Aktor zu unterbrechen und/oder einen Pegel des an den wenigstens einen Aktor ausgegebenen Steuersignals um wenigstens 30 % oder wenigstens 60 % zu reduzieren, wenn die von der Steuerung über das Bussystem empfangene Drehzahl und das Drehmoment des Verbrennungsmotors eine

Übersteigung eines vorgegebenen Abgasgegendruck-Schwellwerts durch den in der Abgasanlage aktuell vorhandenen Abgasgegendruck um mehr als 10 % oder mehr als 30 % erkennen lassen. Aus der Drehzahl und dem Drehmoment lässt sich ein Massenstrom ableiten, für den in der Steuerung für eine jeweilige Abgasanlage ein spezifischer Abgasgegendruck hinterlegt sein kann. Im einfachsten Fall kann es sich bei dem Bussystem um eine Schnittstelle für ein Bussystem handeln.

Die Motorkennzahlen eines Verbrennungsmotors und insbesondere die Drehzahl und das Drehmoment ändern sich bei verändertem Abgasgegendruck in einer charakteristischen Weise. Diese Änderung kann von der Steuerung detektiert werden. Hierfür kann ein mathematisches Modell der Abgasanlage und des Verbrennungsmotors verwendet werden. Dieses mathematische Modell kann empirisch bestimmt werden. Auf diese Weise lässt sich ohne zusätzliche Komponenten auf einen veränderten Abgasdruck schließen. Dies erlaubt es, eine Erzeugung und Ausgabe des Steuersignals an den wenigstens einen Aktor in Abhängigkeit von dem Abgasdruck vorzunehmen. Auf diese Weise kann eine mechanische Überlastung des Aktors bei zu hohem Abgasdruck beispielsweise dadurch vermieden werden, dass auf eine zusätzliche mechanische Belastung durch Beaufschlagung mit dem Steuersignal verzichtet oder ein Pegel des Steuersignals herabgesetzt wird.

Gemäß einer Ausführungsform, die auch mit den vorstehenden Ausführungsformen kombiniert werden kann, weist das System weiter einen Wassermesser auf, welcher mit der Steuerung verbunden und im Bereich eines Endrohres der Abgasanlage befestigt werden kann. Der Wassermesser ist ausgebildet, ein Eintauchen des Endrohres in Wasser zu detektieren und ein entsprechendes Signal an die Steuerung auszugeben. Derartige Wassermesser werden auch als Überflutungsmelder bezeichnet und bestehen im einfachsten Fall aus zwei freiliegenden Kontakten, zwischen denen ein elektrischer Widerstand gemessen wird. Die Steuerung ist dann weiter ausgebildet, eine Erzeugung des Steuersignals zu unterbrechen und/oder eine Ausgabe des Steuersignals an den wenigstens einen Aktor zu unterbrechen und/oder einen Pegel des an den wenigstens einen Aktor ausgegebenen Steuersignals um wenigstens 30 % oder wenigstens 60 % zu reduzieren, wenn das vom Wassermesser ausgegebene Signal angibt, dass das Endrohr der Abgasanlage in Wasser eintaucht. Das Eintauchen eines Endrohres einer Abgasanlage in Wasser ist ein beispielsweise bei einer Wasserdurchfahrt eines Fahrzeugs oder im Rahmen eines Slippens von Wasserfahrzeugen mit Hilfe eines Fahrzeugs auftretender Betriebszustand, der zu einem deutlich steigenden Abgasgegendruck in der Abgasanlage des Fahrzeugs führt. Dieser Betriebszustand kann mittels des Wassermessers zuverlässig erkannt werden. Bei Erkennen dieses Betriebszustandes kann eine mechanische Überlastung des Aktors beispielsweise dadurch vermieden werden, dass auf eine zusätzliche mechanische Belastung durch Beaufschlagung mit dem Steuersignal verzichtet oder ein Pegel des Steuersignals herabgesetzt wird.

Gemäß einer Ausführungsform ist die Steuerung ausgebildet, den Pegel des an den wenigstens einen Aktor ausgegebenen Steuersignals durch Veränderung von Amplitude und/oder Frequenz zu reduzieren. Dies ist mittels der Steuerung problemlos möglich, da die Steuerung ohnehin das für einen jeweiligen Betriebszustand geeignete Steuersignal für den wenigstens einen Aktor bestimmen muss. Bei einer Veränderung der Frequenz ändert sich das am Endrohr ausgegebene Geräusch erheblich. Dies hilft es, einen Benutzer auf den gestiegenen Abgasgegendruck und damit die möglicherweise verstopfte Abgasanlage hinzuweisen.

Da das von der Steuerung an den wenigstens einen Aktor ausgegebene Steuersignal häufig durch die Steuerung aus mehreren Sinusschwingungen zusammengesetzt wird, ist es zusätzlich oder alternativ auch möglich, den Pegel des an den wenigstens einen Aktor ausgegebenen Steuersignals durch Veränderung der Phasen der einzelnen Sinusschwingungen, aus welchen das Steuersignal gebildet ist, zu reduzieren. Dies ist mittels der Steuerung problemlos möglich, da die Steuerung ohnehin das für einen jeweiligen Betriebszustand geeignete Steuersignal für den wenigstens einen Aktor bestimmen muss.

Gemäß einer Ausführungsform sind der Wassermesser und/oder der Temperatursensor nicht direkt mit der Steuerung verbunden, sondern mittelbar über ein Bussystem, welches die Steuerung mit einer Motorsteuerung eines Verbrennungsmotors verbindet. Auf diese Weise kann das vom Wassermesser oder Temperatursensor ausgegebene Signal auch von anderen Komponenten eines Fahrzeugs genutzt werden.

Gemäß einer Ausführungsform ist der Aktor ein Tauchspulenlautsprecher.

Gemäß einer Ausführungsform ist der Schallerzeuger ein zweischaliges Gehäuse aus Metallblech.

Gemäß einer Ausführungsform wird der Tauchspulenlautsprecher von einem Schalltrichter getragen, der in einem Schallerzeuger in Form eines zweischaligen Gehäuses aus Metallblech angeordnet ist.

Ausführungsformen eines Kraftfahrzeugs weisen einen Verbrennungsmotor mit einer Motorsteuerung, eine Ansauganlage und eine Abgasanlage, die mit dem Verbrennungsmotor in Fluidverbindung stehen und ein System wie vorstehend beschrieben auf. Dabei steht der wenigstens eine Schallerzeuger des Systems mit der Abgasanlage in Fluidverbindung. Weiter ist die Steuerung des Systems mit der Motorsteuerung des Verbrennungsmotors des Kraftfahrzeugs beispielsweise über ein Bussystem verbunden.

In diesem Zusammenhang wird darauf hingewiesen, dass die in dieser Beschreibung und den Ansprüchen zur Aufzählung von Merkmalen verwendeten Begriffe "umfassen", "aufweisen", "beinhalten", "enthalten" und "mit", sowie deren grammatikalische Abwandlungen, generell als nichtabschließende Aufzählung von Merkmalen, wie z. B. Verfahrensschritten, Einrichtungen, Bereichen, Größen und dergleichen aufzufassen sind, und in keiner Weise das Vorhandensein anderer oder zusätzlicher Merkmale oder Gruppierungen von anderen oder zusätzlichen Merkmalen ausschließen.

Weitere Merkmale der Erfindung ergeben sich aus der nachfolgenden Beschreibung von Ausführungsbeispielen in Verbindung mit den Ansprüchen sowie den Figuren. In den Figuren werden gleiche bzw. ähnliche Elemente mit gleichen bzw. ähnlichen Bezugszeichen bezeichnet. Es wird darauf hingewiesen, dass die Erfindung nicht auf die Ausführungsformen der beschriebenen Ausführungsbeispiele beschränkt, sondern durch den Umfang der beiliegenden Patentansprüche bestimmt ist. Insbesondere können die einzelnen Merkmale bei erfindungsgemäßen Ausführungsformen in anderer Anzahl und Kombination als bei den untenstehend angeführten Beispielen verwirklicht sein. Bei der nachfolgenden Erläuterung eines Ausführungsbeispiels der Erfindung wird auf die beiliegenden Figuren Bezug genommen, von denen
- Figur 1: schematisch eine perspektivische Ansicht eines Schallerzeugers und eines Teils einer Abgasanlage aus dem Stand der Technik zeigt, wie er auch in der vorliegenden Erfindung verwendet werden kann;
- Figur 2: schematisch ein Blockdiagramm eines Systems zur aktiven Beeinflussung von in der Abgasanlage geführtem Schall aus dem Stand der Technik zeigt;
- Figur 3: schematisch ein Blockdiagramm eines Systems zur aktiven Beeinflussung von in der Abgasanlage geführtem Schall gemäß einer Ausführungsform der Erfindung zeigt; und
- Figur 4: schematisch ein verbrennungsmotorisch betriebenes Kraftfahrzeug zeigt, welches das System aus Figur 3 verwendet.

Im Folgenden wird unter Bezugnahme auf die Figur 3 eine Ausführungsform eines Systems 70 zur aktiven Beeinflussung von in einer Abgasanlage 40 geführtem Schall beschrieben.

Wie in Figur 3 gezeigt, ist ein Verbrennungsmotor 60 mit einer Ansauganlage 60", über welche Frischluft angesaugt und mit Kraftstoff versetzt wird, und einer Abgasanlage 40, über welche im Verbrennungsmotor 60 entstehendes Abgas abgeführt wird, verbunden. Sowohl die Ansauganlage 60" als auch die Abgasanlage 40 sind nur schematisch dargestellt. Insbesondere kann die Ansauganlage 60" Filter aufweisen. Die Abgasanlage 40 kann insbesondere noch aktive oder passive Schalldämpfer und Katalysatoren sowie Filter aufweisen. Die Strömungsrichtung der Frischluft bzw. des Abgases ist in der Figur 3 durch Pfeile dargestellt.

Die Arbeitsweise des Verbrennungsmotors 60 wird durch eine Motorsteuerung 60' geregelt und überwacht. Auch wenn die Motorsteuerung 60' in Figur 3 direkt am Verbrennungsmotor 60 angeordnet ist, ist dies nicht zwingend erforderlich. Vielmehr kann es aus thermischen Gründen sinnvoll sein, die Motorsteuerung 60' beabstandet vom Verbrennungsmotor 60 anzuordnen.

Im Bereich eines Endrohes 10 der Abgasanlage 40, an welchem Endrohr 10 eine Abgasmündung 80 ausgebildet ist, ist ein Schallerzeuger 30 an die Abgasanlage 40 angebunden. In der gezeigten Ausführungsform erfolgt die Anbindung des Schallerzeugers 30 an die Abgasanlage 40 über ein Y-Stück sowie ein kurzes Rohrstück, um eine gewisse thermische Entkopplung des Schallerzeugers 30 von in der Abgasanlage 40 geführten Abgas zu erreichen. Da das Abgas im Bereich des Schallerzeugers 30 und des den Schallerzeuger 30 mit der Abgasanlage 40 verbindenden Rohrstückes steht, ist die Temperatur des Abgases in diesem Bereich deutlich geringer, als in anderen Bereichen der Abgasanlage 40. Über die Abgasmündung 80 wird in der Abgasanlage 40 geführtes Abgas in die Atmosphäre ausgegeben.

Bei dem Schallerzeuger handelt es sich um ein weitgehend wasser- und luftdichtes zweischaliges Gehäuse aus Metallblech, in welchem ein Aktor in Form eines Tauchspulenlautsprechers 20 angeordnet ist. Dabei schließt die Bezeichnung "weitgehend wasser- und luftdicht" das Vorhandensein von einem Druckausgleichsventil nicht aus, welches einer Drossel vergleichbar eine langsame Angleichung eines Innendrucks des Schallerzeugers an einen Umgebungsdruck erlaubt.

Der Tauchspulenlautsprecher 20 ist über eine Steuerleitung mit einer in Form eines Mikroprozessors 90 ausgebildeten Steuerung des Systems 70 verbunden.

Zwischen der Abgasmündung 80 und der Stelle im Endrohr 10, an welcher der Schallerzeuger 30 mit der Abgasanlage 40 in Fluidverbindung steht, ist weiter ein Fehlermikrofon 50 angeordnet, welches über eine Schlauchleitung an die Abgasanlage 40 angebunden ist. Das Fehlermikrofon 50 misst Schall im Endrohr 10 und gibt einen entsprechenden Messwert an den Mikroprozessor 90 aus. Weiter ist an die Abgasanlage ein Temperatursensor 51 angebunden, welcher die Temperatur des in der Abgasanlage 40 geführten Abgases misst und über eine Steuerleitung einen entsprechenden Messwert an den Mikroprozessor 90 ausgibt. Im Bereich der Abgasmündung 80 des Endrohes 10 ist zudem ein Wassermesser 54 angeordnet, welcher ebenfalls über eine Steuerleitung mit dem Mikroprozessor 90 verbunden ist. Der Wassermesser 54 detektiert ein Eintauchen des Endrohres 80 in Wasser und gibt ein entsprechendes Signal an den Mikroprozessor 90 aus. Schließlich ist in den Mikroprozessor 90 eine Impedanz-Messbrücke 52 integriert, welche eine elektrische Impedanz des Tauchspulenlautsprechers 20 bestimmt. Es wird betont, dass die Impedanz-Messbrücke 52 alternativ auch als vom Mikroprozessor 90 separates Bauteil ausgebildet sein kann.

Weiter verfügt der Mikroprozessor 90 über eine Energieversorgung, die in der Figur 3 als VBatt bezeichnet ist, und ist der Mikroprozessor 90 über einen CAN-Bus 53 mit der Motorsteuerung 60' verbunden und so in der Lage, über den CAN-Bus 53 Daten mit der Motorsteuerung 60' auszutauschen. Insbesondere erhält der Mikroprozessor 90 von der Motorsteuerung 60' für einen jeweiligen Betriebszustand des Verbrennungsmotors 60 einen aktuellen Drehzahlwert und einen zugehörigen Drehmomentwert. Auch wenn vorstehend für den Datenaustausch zwischen dem Mikroprozessor 90 und der Motorsteuerung 60' die Verwendung eines CAN-Busses 54 beschrieben wird, ist die Erfindung nicht auf eine bestimmte Art von Bus beschränkt. Vielmehr kann jede Art von Datenbus verwendet werden, die den beschriebenen Datenaustausch erlaubt.

Auch wenn vorstehend beschrieben wurde, dass es sich bei dem Mikroprozessor 90 und der Motorsteuerung 60' um separate Elemente handelt, ist die Erfindung nicht hierauf beschränkt. Alternativ ist es möglich, den Mikroprozessor 90 in die Motorsteuerung 60' zu integrieren; dann kann auch auf ein Bussystem zwischen Mikroprozessor 90 und Motorsteuerung 60' verzichtet werden.

Im Folgenden wir die Funktionsweise des in Figur 3 beschriebenen Systems 70 zur aktiven Beeinflussung von in einer Abgasanlage 40 geführtem Schall erläutert.

In Abhängigkeit von einem über den CAN-Bus 53 von der Motorsteuerung 60' empfangenen Drehzahlwert und Drehmomentwert zum Verbrennungsmotor 60 erzeugt der Mikroprozessor 90 unter Verwendung eines Filtered-x Least mean squares (FxLMS) Algorithmus ein Steuersignal und gibt dieses an den Tauchspulenlautsprecher 20 aus. Das Steuersignal ist geeignet, den im Inneren der Abgasanlage 40 im Bereich des Endrohrs 10 geführten Schall teilweise auszulöschen, indem der Tauchspulenlautsprecher 20 in Abhängigkeit von dem Steuersignal Schall erzeugt. Der vom Tauchspulenlautsprecher 20 erzeugte Schall wird über die Fluidverbindung zwischen dem Schallerzeuger 30 in das Endrohr 10 der Abgasanlage 40 eingekoppelt, und überlagert dort den vom Verbrennungsmotor 60 erzeugten Schall, der die Abgasanlage 40 zusammen mit dem Abgas durchläuft.

Der Mikroprozessor 90 ist zudem in der Lage, über die integrierte Impedanz-Messbrücke 52 eine jeweils aktuelle elektrische Impedanz des Tauchspulenlautsprechers 20 zu bestimmen. Stellt der Mikroprozessor 90 fest, dass die gemessene elektrische Impedanz von einem Impedanz-Schwellwert, der von dem jeweils verwendeten Tauchspulenlautsprecher 20 abhängt, um mehr als 5 % abweicht, so stoppt der Mikroprozessor 90 automatisch eine Ausgabe der Steuersignals an den Tauchspulenlautsprecher 20 und deaktiviert so den Tauchspulenlautsprecher 20.

Zusätzlich ist der Mikroprozessor 90 dazu in der Lage, anhand der über den CAN-Bus 53 empfangenen Drehzahl- und Drehmomentwerte des Verbrennungsmotors 60 anhand eines mathematischen Modells des Verbrennungsmotors 60 und der Abgasanlage 40 einen sich jeweils ergebenden Abgasgegendruck zu bestimmen. Weicht der so berechnete Abgasgegendruck von einem für die jeweilige Drehzahl des Verbrennungsmotors 60 normalen vorgegebenen Abgasgegendruck-Schwellwert, der empirisch bestimmt ist, um mehr als 10 % nach oben ab, so ist der Mikroprozessor 90 ebenfalls in der Lage, eine Ausgabe des Steuersignals an dem Tauchspulenlautsprecher 20 zu stoppen.

Diese Ausgabe des Steuersignals an den Tauchspulenlautsprecher 20 wird durch den Mikroprozessor 90 auch automatisch gestoppt, wenn das von dem Wassermesser 54 ausgegebene Signal angibt, dass die Abgasmündung 80 des Endrohes 10 in Wasser eintaucht.

Das Fehlermikrofon 50 dient zum einen dazu, das sich infolge der Überlagerung des vom Tauchspulenlautsprecher 20 erzeugten Geräusch mit dem in der Abgasanlage 40 geführten Abgasgeräusch ergebende Schallereignis zu erfassen und an den Mikroprozessor 90 auszugeben. Der Mikroprozessor 90 verwendet dieses vom Fehlermikrofon 50 zurückgemeldete Geräusch bei der Erstellung des Steuersignals für den Tauchspulenlautsprecher 20.

Mittels des Fehlermikrofons 50 ist es dem Mikroprozessor 90 aber auch möglich, eine jeweilige akustische Impedanz des Tauchspulenlautsprechers 20 zu bestimmen, da das Fehlermikrofon 50 miterfasst, welches Geräusch der Tauchspulenlautsprecher 20 infolge eines jeweiligen Steuersignals erzeugt. Dies ist möglich, da das vom Verbrennungsmotor 60 erzeugte Geräusch für eine jeweilige Drehzahl und ein jeweiliges Drehmoment und eine jeweilige Abgasanlage empirisch bekannt ist. Wird dabei durch den Mikroprozessor 90 erkannt, dass die so bestimmte akustische Impedanz um mehr als 5 % von einem vorgegebenen Impedanz-Schwellwert abweicht, so wird eine Ausgabe des Steuersignals an den Tauchspulenlautsprecher 20 ebenfalls gestoppt. Der vorgegebene Impendanz-Schwellwert kann ebenfalls empirisch bestimmt sein.

Weiter ist der Mikroprozessor 90 in der Lage, die Ausgabe des Steuersignals an den Tauchspulenlautsprecher 20 zu unterdrücken, wenn der Temperatursensor 51 einen Anstieg oder Abfall der gemessenen Temperatur des Abgases in der Abgasanlage 40 um mehr als 20°C pro Sekunde angibt.

Schließlich ist der Mikroprozessor 90 dazu ausgebildet, die Ausgabe des Steuersignals in den Tauchspulenlautsprecher 20 zu unterbrechen, wenn ein über eine Zeitspanne von 0,3 Sekunden gebildeter Mittelwert über die von dem Fehlermikrofon 50 empfangenen Messwerte um mehr als 5 % über einem empirisch bestimmten Schall-Schwellwert liegt.

Auch wenn in der vorstehend beschriebenen Ausführungsform der Mikroprozessor 90 lediglich die Ausgabe des Steuersignals an den Tauchspulenlautsprecher 20 unterbricht, so ist es alternativ selbstverständlich möglich, bereits die Erzeugung des Steuersignals zu unterbrechen. Weiter ist es alternativ möglich, die Erzeugung und Ausgabe des Steuersignals an den Tauchspulenlautsprecher 20 nicht zu unterbrechen, sondern das Steuersignal selber so zu manipulieren, dass die im Tauchspulenlautsprecher 20 in Folge des empfangenen Steuersignals auftretende Auslenkung einer Membran des Tauchspulenlautsprechers 20 herabgesetzt wird. Beispielsweise kann der Pegel des Steuersignals hierfür um 30 % oder mehr reduziert werden. Dies kann beispielsweise dadurch erfolgen, dass die Amplituden herabgesetzt werden. Alternativ oder zusätzlich ist es auch möglich, die Frequenz des Steuersignals so zu verändern, dass sich insgesamt ein niedrigerer Pegel des Steuersignals ergibt.

Auch wenn vorstehend eine Vielzahl von Einflussgrößen (Messwert des Fehlermikrofons, Messwert des Temperatursensors, Messwert der Impedanzmessbrücke, von der Motorsteuerung empfangener Drehmomentwert und Drehzahlwert, Signal des Wassermesser) vorhanden sind, welche den Mikroprozessor 90 jeweils für sich alleine dazu bewegen, eine Ausgabe des Steuersignals an den Tauchspulenlautsprecher 20 zu unterbrechen, wird betont, dass diese Einflussgrößen entweder alternativ oder aber auch kumulativ ein Aussetzen der Ausgabe des Steuersignals an den Tauchspulenlautsprecher 20 bewirken können. Wird die Ausgabe des Steuersignals an den Tauchspulenlautsprecher 20 nur unterbrochen, wenn mehrere der vorstehend genannten Einflussgrößen für eine Unterbrechung der Ausgabe des Steuersignals sprechen, kann vermieden werden, dass die Ausgabe des Steuersignals an den Tauchspulenlautsprechers 20 unnötigerweise unterbrochen wird, obwohl tatsächlich kein so hoher Abgasgegendruck in der Abgasanlage 40 vorliegt. Beispielsweise kann gefordert werden, dass zwei, drei, vier, fünf oder auch alle sechs der vorstehend genannten Einflussgrößen kumulativ erfüllt sein müssen, um eine Unterbrechung der Ausgabe des Steuersignals an den Tauchspulenlautsprecher zu bewirken.

Auch wenn in Figur 3 gezeigt ist, dass der Wassermesser 54 direkt über eine Steuerleitung mit dem Mikroprozessor 90 verbunden ist, ist dies nicht zwingend erforderlich. Alternativ kann der Wassermesser 54 auch über den CAN-Bus 53 sowohl mit der Motorsteuerung 60' als auch mit dem Mikroprozessor 90 verbunden sein. Das gleiche gilt für den Temperatursensor 51.

Auch wenn die Erfindung vorstehend anhand einer einflutigen Abgasanlage erläutert wurde, ist die Erfindung hierauf nicht beschränkt.

Auch wenn das von dem Mikroprozessor 90 erzeugte Steuersignal für den Tauchspulenlautsprecher 20 vorstehend so gebildet worden ist, dass es einen in der Abgasanlage geführten Schall teilweise auslöscht, ist die vorliegende Erfindung hierauf nicht beschränkt. Alternativ kann der in der Abgasanlage geführte Schall auch vollständig ausgelöscht werden oder so manipuliert werden, dass ein vorgegebenes gewünschtes Geräusch, welches von einer jeweiligen Drehzahl und/oder einem jeweiligen Drehmoment des Verbrennungsmotors 60 abhängig sein kann, über die Abgasmündung 80 des Endrohres 10 ausgegeben wird.

Im Folgenden wird unter Bezugnahme auf die Figur 4 ein verbrennungsmotorisch betriebener Personenkraftwagen beschrieben.

Der Personenkraftwagen weist einen Verbrennungsmotor 60 auf, in welchen die in Figur 3 gezeigte Motorsteuerung 30 integriert ist. Der Verbrennungsmotor steht mit der in Figur 3 gezeigten Ansauganlage 60" und Abgasanlage 40 in Fluidverbindung. Der Schallerzeuger 30 des Systems 70 aus Figur 3 steht mit der Abgasanlage 40 in Fluidverbindung. Der Mikroprozessor 90 des Systems 70 ist mit der Motorsteuerung 60' des Verbrennungsmotors verbunden. Auf diese Weise ist es möglich, dass von dem Personenkraftwagen emittierte Geräusch, welches auf den Verbrennungsmotor 60 zurückzuführen ist, teilweise oder vollständig auszulöschen.

Obwohl die voranstehenden Ausführungsbeispiele der vorliegenden Erfindung lediglich beispielhaft erläutert worden sind, werden die Fachleute erkennen, dass zahlreiche Modifikationen, Hinzufügungen und Ersetzungen möglich sind, ohne von dem Schutzbereich der in den nachfolgenden Ansprüchen offenbarten Erfindung abzuweichen.

## Patentansprüche

1. System (70) zur aktiven Beeinflussung von in einer Abgasanlage (40) geführtem Schall, aufweisend:
eine Steuerung (90);
wenigstens einen Schallerzeuger (30), der dazu ausgebildet ist, mit der Abgasanlage (40) in Fluidverbindung gebracht zu werden; und
wenigstens einen Aktor (20), der in dem wenigstens einen Schallerzeuger (30) angeordnet und zum Empfang von Steuersignalen mit der Steuerung (90) verbunden ist, wobei der wenigstens eine Aktor (20) in Abhängigkeit eines von der Steuerung (90) empfangenen Steuersignals zum Erzeugen von Schall in dem Schallerzeuger ausgebildet ist;
wobei die Steuerung (90) ausgebildet ist, ein Steuersignal zu erzeugen und an den wenigstens einen Aktor (20) auszugeben, welches Steuersignal geeignet ist,
den im Inneren der Abgasanlage (40) geführten Schall zumindest teilweise auszulöschen, wenn der wenigstens eine Aktor (20) mit dem Steuersignal betrieben wird;
**dadurch gekennzeichnet, dass** das System (70) weiter wenigstens eine der folgenden Komponenten aufweist:
- einen Temperatursensor (51), welcher mit der Steuerung (90) verbunden und in der Abgasanlage (40) anordenbar ist, wobei der Temperatursensor (51) ausgebildet ist, die Temperatur des in der Abgasanlage (40) geführten Abgases zu messen und einen entsprechenden Messwert an die Steuerung (90) auszugeben;
- eine Impedanzmessbrücke (52), welche mit der Steuerung (90) und einem Aktor (20) verbunden ist, wobei die Impedanzmessbrücke (52) ausgebildet ist, die elektrische Impedanz des wenigstens einen Aktors (20) zu bestimmen und einen entsprechenden Messwert an die Steuerung (90) auszugeben;
- ein Bussystem (53), welches mit der Steuerung (90) verbunden und mit einer Motorsteuerung (60') eines Verbrennungsmotors (60) verbindbar ist, wobei das Bussystem (53) ausgebildet ist, wenigstens eines von einem von der Motorsteuerung (60') ausgegebenen Drehzahlwert und einem von der Motorsteuerung (60') ausgegebenen Drehmomentwert des Verbrennungsmotors (60) an die Steuerung (90) auszugeben; und
- einen Wassermesser (54), welcher mit der Steuerung (90) verbunden und im Bereich eines Endrohres (80) der Abgasanlage (40) befestigbar ist, wobei der Wassermesser (54) ausgebildet ist, ein Eintauchen des Endrohres (80) in Wasser zu detektieren und ein entsprechendes Signal an die Steuerung (90) auszugeben;
wobei die Steuerung (90) ausgebildet ist, eine Erzeugung des Steuersignals zu unterbrechen und/oder eine Ausgabe des Steuersignals an den wenigstens einen Aktor (20) zu unterbrechen und/oder einen Pegel des an den wenigstens einen Aktor (20) ausgegebenen Steuersignals um wenigstens 30 % zu reduzieren, wenn eine oder mehrere der folgenden Bedingungen erfüllt sind:
- die von dem Temperatursensor (51) gemessene Temperatur des in der Abgasanlage (40) geführten Abgases steigt um mehr als 10°C pro Sekunde an oder fallt um mehr als 10°C pro Sekunde ab;
- die von der Impedanzmessbrücke (52) bestimmte elektrische Impedanz des Aktors (20) weicht um mehr als 5 % von einem vorgegebenen Impedanz-Schwellwert ab;
- eine von der Steuerung (90) selber anhand der an den wenigstens einen Aktor (20) ausgegebenen Steuersignale bestimmte akustische Impedanz des Aktors (20) weicht um mehr als 5 % von einem vorgegebenen Impedanz-Schwellwert ab;
- die von der Steuerung (90) über das Bussystem (53) empfangene Drehzahl und das Drehmoment des Verbrennungsmotors (60) zeigen an, dass der Abgasgegendruck einen vorgegebenen Abgasgegendruck-Schwellwert um mehr als 10 % übersteigt; und
- das vom Wassermesser (54) ausgegebene Signal gibt an, dass das Endrohr (80) der Abgasanlage in Wasser eintaucht.

2. System (70) nach Anspruch 1, wobei der Wassermesser (54) über das Bussystem (53) mit der Steuerung (90) verbunden ist.

3. System (70) nach Anspruch 1 oder 2, wobei der Temperatursensor (51) über das Bussystem (53) mit der Steuerung (90) verbunden ist.

4. System (70) nach einem der Ansprüche 1 bis 3, wobei die Steuerung (90) ausgebildet ist, den Pegel des an den wenigstens einen Aktor (20) ausgegebenen Steuersignals durch Veränderung der Amplitude des Steuersignals zu reduzieren.

5. System (70) nach einem der Ansprüche 1 bis 4, wobei die Steuerung (90) ausgebildet ist, den Pegel des an den wenigstens einen Aktor (20) ausgegebenen Steuersignals durch Veränderung der Frequenz des Steuersignals zu reduzieren.

6. System (70) nach einem der Ansprüche 1 bis 5, wobei die Steuerung (90) ausgebildet ist, das Steuersignal durch Kombination mehrerer Sinusschwingungen zu bilden, und wobei die Steuerung (90) ausgebildet ist, den Pegel des an den wenigstens einen Aktor (20) ausgegebenen Steuersignals durch Veränderung der Phase wenigstens einer zur Bildung des Steuersignals verwendeten Sinusschwingung zu reduzieren.

7. System (70) nach einem der Ansprüche 1 bis 6, wobei der Aktor (20) ein Tauchspulenlautsprecher ist.

8. Kraftfahrzeug aufweisend:
einen Verbrennungsmotor (60) mit einer Motorsteuerung (60');
eine Ansauganlage (60") und eine Abgasanlage (40), die mit dem Verbrennungsmotor (60) in Fluidverbindung stehen; und
ein System (70) nach einem der Ansprüche 1 bis 7,
wobei der wenigstens eine Schallerzeuger (30) des Systems (70) mit der Abgasanlage (40) in Fluidverbindung steht; und
wobei die Steuerung (90) des Systems (70) mit der Motorsteuerung (60') des Verbrennungsmotors (60) des Kraftfahrzeugs verbunden ist.

## Claims

1. A system (70) for actively controlling sound propagating through an exhaust system (40), comprising:
a controller (90);
at least one sound generator (30) configured for being arranged in fluid communication with the exhaust system (40); and
at least one actuator (20) disposed inside the at least one sound generator (30) and coupled to the controller (90) for receiving control signals, the at least one actuator (20) being configured to generate sound in the sound generator based on a control signal received from the controller (90);
wherein the controller (90) is configured to generate a control signal and to output the control signal to the at least one actuator (20), the control signal being adapted to at least partially cancel sound propagating inside the exhaust system (40) when the at least one actuator (20) is operated by the control signal;
**characterized in that** the system (70) further comprises at least one of the following components:
- a temperature sensor (51) coupled to the controller (90) and configured for being disposed inside the exhaust system (40), the temperature sensor (51) being configured to measure the temperature of the exhaust gas flowing through the exhaust system (40), and to output a respective measuring value to the controller (90);
- an impedance measuring bridge (52) coupled to both the controller (90) and an actuator (20), the impedance measuring bridge (52) being configured to determine the electrical impedance of the at least one actuator (20) and to output a corresponding measuring value to the controller (90);
- a bus system (53) coupled to the controller (90) and configured for being coupled to a motor control unit (60') of an internal combustion engine (60), the bus system (53) being configured to output at least one of an engine speed value output from the engine control unit (60') and a torque value output from the engine control unit (60') of the internal combustion engine (60) to the controller (90); and
- a water sensor (54) coupled to the controller (90) and configured for being mounted in the region of the tail pipe (80) of the exhaust system (40), the water sensor (54) being configured to detect an immersion of the tail pipe (80) into water and to output a corresponding signal to the controller (90);
wherein the controller (90) is configured to interrupt a generation of the control signal and/or to interrupt an output of the control signal to the at least one actuator (20) and/or to reduce a level of the signal output to the at least one actuator (20) by at least 30 %, if one or more of the following conditions are met:
- the temperature of the exhaust gas flowing through the exhaust system (40) measured with the temperature sensor (51) increases by more than 10 °C per second or decreases by more than 10 °C per second;
- the electrical impedance of the actuator (20) as determined by the impedance measuring bridge (52) differs from a preset impedance threshold by more than 5 %;
- an acoustic impedance of the actuator (20) as determined by the controller (90) itself based on the control signals output to the at least one actuator (20) differs from a preset impedance threshold value by more than 5 %;
- the engine speed and the torque of the internal combustion engine (60) received by the controller (90) via the bus system (53) indicate that the exhaust gas back pressure exceeds a preset exhaust gas back pressure threshold value by more than 10 %; and
- the signal output by the water sensor (54) indicates that the tailpipe (80) of the exhaust system is immersed into water.

2. The system (70) according to claim 1, wherein the water sensor (54) is coupled to the controller (90) via the bus system (53).

3. The system (70) according to claim 1 or 2, wherein the temperature sensor (51) is coupled to the controller (90) via the bus system (53).

4. The system (70) according to one of claims 1 to 3, wherein the controller (90) is configured to reduce the level of the control signal output to the at least one actuator (20) by varying the amplitude of the control signal.

5. The system (70) according to one of claims 1 to 4, wherein the controller (90) is configured to reduce the level of the control signal output to the at least one actuator (20) by varying the frequency of the control signal.

6. The system (70) according to one of claims 1 to 5, wherein the controller (90) is configured to generate the control signal by combining several sine oscillations, and wherein the controller (90) is configured to reduce the level of the control signal output to the at least one actuator (20) by varying the phase of at least one of the sine oscillations used for generating the control signal.

7. The system (70) according to one of claims 1 to 6, wherein the actuator (20) is a voice coil loudspeaker.

8. A motor vehicle, comprising:
an internal combustion engine (60) having an engine control unit (60');
an intake system (60") and an exhaust system (40) in fluid communication with the internal combustion engine (60); and
a system (70) according to one of claims 1 to 7;
wherein the at least one sound generator (30) of the system (70) is in fluid communication with the exhaust system (40); and
wherein the controller (90) of the system (70) is coupled to the engine control unit (60') of the vehicle' s internal combustion engine (60).

## Revendications

1. Système (70) permettant d'influencer activement le son conduit dans une installation de gaz d'échappement (40), comprenant :
une commande (90) ;
au moins un générateur de son (30), lequel est conçu pour être en liaison fluidique avec l'installation de gaz d'échappement (40) ; et
au moins un actionneur (20), lequel est disposé dans l'au moins un générateur de son (30) et lequel est connecté à la commande (90) pour recevoir des signaux de commande, dans lequel l'au moins un actionneur (20) est conçu, en fonction d'un signal de commande reçu par la commande (90), pour générer un son dans le générateur de son ;
dans lequel la commande (90) est conçue pour générer un signal de commande et pour le délivrer à l'au moins un actionneur (20), lequel signal de commande est adapté pour éteindre au moins partiellement le son conduit à l'intérieur de l'installation de gaz d'échappement (40) si l'au moins un actionneur (20) est activé au moyen du signal de commande ;
**caractérisé en ce que** le système (70) comprend en outre les composants suivants :
- un capteur de température (51), lequel est connecté à la commande (90) et lequel peut être disposé dans l'installation de gaz d'échappement (40), dans lequel le capteur de température (51) est conçu pour mesurer la température des gaz d'échappement conduits dans l'installation de gaz d'échappement (40) et pour émettre une valeur mesurée correspondante vers la commande (90) ; et/ou
- un pont de mesure à impédance (52), lequel est connecté à la commande (90) et à un actionneur (20), dans lequel le pont de mesure à impédance (52) est conçu pour déterminer l'impédance électrique de l'au moins un actionneur (20) et pour émettre une valeur mesurée correspondante vers la commande (90) ; et/ou
- un système de bus (53), lequel est connecté à la commande (90) et lequel peut être connecté à une commande de moteur (60') d'un moteur à combustion interne (60), dans lequel le système de bus (53) est conçu pour émettre une valeur de vitesse de rotation émise par la commande de moteur (60') et/ou une valeur de couple du moteur à combustion interne (60) émise par la commande de moteur (60') vers la commande (90) ; et/ou
- un compteur d'eau (54), lequel est connecté à la commande (90) et lequel peut être fixé dans la zone d'un tuyau d'extrémité (80) de l'installation de gaz d'échappement (40), dans lequel le compteur d'eau (54) est conçu pour détecter une immersion du tuyau d'extrémité (80) dans l'eau et pour émettre un signal correspondant vers la commande (90) ;
dans lequel la commande (90) est conçue pour interrompre une génération du signal de commande et/ou pour interrompre une émission du signal de commande vers l'au moins un actionneur (20) et/ou pour réduire d'au moins 30 % un niveau du signal de commande émis vers l'au moins un actionneur (20) lorsque les conditions suivantes sont remplies :
- la température des gaz d'échappement conduits dans l'installation de gaz d'échappement (40) mesurée par le capteur de température (51) augmente de plus de 10 °C par seconde ou diminue de plus de 10 °C par seconde ; et/ou
- l'impédance électrique de l'actionneur (20) déterminée par le pont de mesure à impédance (52) s'écarte d'une valeur seuil d'impédance prédéterminée de plus de 5 % ; et/ou
- une impédance acoustique de l'actionneur (20), déterminée de façon autonome par la commande (90) sur la base des signaux de commande émis vers l'au moins un actionneur (20), s'écarte de plus de 5 % d'une valeur seuil d'impédance prédéterminée ; et/ou
- la vitesse de rotation et le couple du moteur à combustion interne (60), reçus par la commande (90) par l'intermédiaire du système de bus (53), indiquent que la contre-pression des gaz d'échappement est supérirure à une valeur seuil de contre-pression des gaz d'échappement prédéterminée de plus de 10 % ; et/ou
- le signal émis par le compteur d'eau (54) indique que le tuyau d'extrémité (80) de l'installation de gaz d'échappement est immergé dans l'eau.

2. Système (70) selon la revendication 1, dans lequel le compteur d'eau (54) est connecté à la commande (90) par l'intermédiaire du système de bus (53).

3. Système (70) selon la revendication 1 ou 2, dans lequel le capteur de température (51) est connecté à la commande (90) par l'intermédiaire du système de bus (53).

4. Système (70) selon l'une quelconque des revendications 1 à 3, dans lequel la commande (90) est conçue pour réduire le niveau du signal de commande émis vers l'au moins un actionneur (20) par modification de l'amplitude du signal de commande.

5. Système (70) selon l'une quelconque des revendications 1 à 4, dans lequel la commande (90) est conçue pour réduire le niveau du signal de commande émis vers l'au moins un actionneur (20) par modification de la fréquence du signal de commande.

6. Système (70) selon l'une quelconque des revendications 1 à 5, dans lequel la commande (90) est conçue pour former le signal de commande par combinaison d'une pluralité d'oscillations sinusoïdales, et dans lequel la commande (90) est conçue pour réduire le niveau du signal de commande émis vers l'au moins un actionneur (20) par modification de la phase d'au moins une onde sinusoïdale utilisée pour former le signal de commande.

7. Système (70) selon l'une quelconque des revendications 1 à 6, dans lequel l'actionneur (20) est un haut-parleur à bobine mobile.

8. Véhicule automobile comportant :
un moteur à combustion interne (60) comportant une commande de moteur (60') ;
une installation d'aspiration (60") et une installation de gaz d'échappement (40) en liaison fluidique avec le moteur à combustion interne (60) ; et
un système (70) selon l'une quelconque des revendications 1 à 7,
dans lequel l'au moins un générateur de son (30) du système (70) est en liaison fluidique avec l'installation de gaz d'échappement (40) ; et
dans lequel la commande (90) du système (70) est connectée à la commande de moteur (60') du moteur à combustion interne (60) du véhicule automobile.
